# EUROPÄISCHE PATENTSCHRIFT

(11) **EP 0 344 505 B1**
(45) Veröffentlichungstag und Bekanntmachung des Hinweises auf die Patenterteilung: **18.12.1991**
(21) Anmeldenummer: 89108677.9
(22) Anmeldetag: 13.05.1989
(51) Int. Cl.: E04C 3/14, E04G 11/50

(54) **Holz-Schalungstträger**
Wooden coffering girder
Poutre de coffrage en bois

(30) Priorität: 03.06.1988 DE 3818905
(43) Veröffentlichungstag der Anmeldung: 06.12.1989
(73) Patentinhaber: Maier, Josef, D-77790 Steinach (DE)
(72) Erfinder: Vogel, Herbert, D-7306 Denkendorf (DE)
(74) Vertreter: Schmitt, Hans, Dipl.-Ing.

(56) Entgegenhaltungen:
- FR-A- 2 373 654
- US-A- 4 074 498
- US-A- 4 191 000
- US-A- 4 195 462
- US-A- 4 249 355
- US-A- 4 638 619

## Beschreibung

Die Erfindung betrifft einen Holz- oder Schalungsträger mit zwei durch einen Steg auf Abstand gehaltenen Holmen, wobei die Holme an den einander zugewandten Seiten im Querschnitt etwa schwalbenschwanzförmige Nuten und der Steg an seinen in diese Nuten einführbaren Schmalseiten wenigstens eine schlitzförmige Ausnehmung hat, die in Gebrauchsstellung im Inneren der schwalbenschwanzförmigen Nuten durch eine beim Einfügen in die Nuten in den Schlitz eindringende, im Querschnitt sich zum Inneren des Schlitzes hin verjüngende Leiste oder dergleichen aufspreizbar und dadurch formschlüssig innerhalb der schwalbenschwanzförmigen Nut festlegbar ist, wobei vorzugsweise die Berührbereiche zwischen den Nuten der Holme und dem Steg mit Leim oder dergleichen abgedichtet sind.

Ein derartiger Holzträger ist aus der FR-A-2373654 bekannt mit der Einschränkung, daß die zum Aufspreizen dienende Leiste nicht aus Holz, sondern aus Metall besteht. Darüber hinaus ist diese Leiste im Querschnitt T-förmig ausgebildet und wird mit ihrem verbreiterten Flansch am Nutenboden innerhalb des Holmes mit Verankerungsspitzen befestigt. Die Spreizleiste bildet somit vor der endgültigen Montage des Steges innerhalb der Holme ein festes und unverrückbares Teil dieser Holme. Daraus ergibt sich das Problem, daß bei Wärmedehnungen die unterschiedlichen Materialien verschieden reagieren und somit Spannungen von dieser Leiste und ihrer Verankerung auf den Holm übertragen werden können. Außerdem kann das Eindringen der Verankerungsspitzen in den hölzernden Holm eine Spaltwirkung auf diesen Holm ausüben und ihn also schwächen.

Gemäß der US-A-4195462 ist eine Lösung bekannt, bei welcher die Spreizleiste einstückig aus dem Nutengrund des Holmes hervorgeht. Beim Zusammenpressen des Steges und dieser Holme werden die seitlichen Begrenzungen der an dem Steg vorgesehenen schlitzförmigen Ausnehmungen von der Leiste auseinandergedrückt und können bei guter Verleimung eine schwalbenschwanzförmige Verbindung herstellen.

Versagt jedoch die Verleimung entweder unmittelbar bei der Herstellung oder im Laufe der Zeit, ergibt sich bei diesem Träger eine entsprechend leichte Lösbarkeit zwischen den für die Stabilität des Trägers eigentlich wichtigen Teilen. Darüberhinaus besteht die Gefahr, daß die Spreizleiste durch die seitlich von ihr eingeschnittenen Nuten eine verminderte Stabilität hat und insbesondere bei einer Verwendung von Holmen mit in Längsrichtung verlaufenden Fasern durch die Zwängkräfte in ihrem Querschnitt seitlich belastet und im Laufe der Zeit zusammengedrückt wird, so daß wiederum die Gefahr einer Lockerung besteht.

Einen vergleichbaren Träger zeigt die DE-PS 3210928, wobei der zwischen die Holme einzufügende Steg zweischalig ausgebildet ist und nur in seinem Mittelbereich zusammengehalten wird, so daß die voneinander beabstandeten Stege in den Randbereichen gut auseinanderfedern können. Dabei sind diese jeweils auseinanderfedernden Teile ihrerseits im Querschnitt konisch und verjüngen sich zu den Rändern hin, während die entsprechenden beiden Nuten in den Holmen entsprechende Formen haben. Die an dem Holm einstückig vorgesehene Spreizleiste hat eine relativ große Stärke, kann aber trotzdem nicht verhindern, daß bei fehlerhafter oder noch nicht abgebundener Verleimung die Teile sich wieder voneinander lösen können. Ferner muß die spezielle Formgebung an den Rändern des Steges einerseits und an den Holmen andererseits als aufwendig angesehen werden.

Es ist deshalb aus der EP-OS 0214430 eine Anordnung bekannt, bei welcher die Stege keine randseitigen schlitzförmigen Ausnehmungen haben, sondern mit ihrer Schwalbenschwanzform in eine entsprechende Nut des Holmes eingezwängt werden müssen. Da also die Nuten beim Montieren aufgespreizt werden hängt die Güte der Verbindung wiederum vollständig von der Verleimung ab. Darüberhinaus besteht bei einer solchen Verzwängung die Gefahr, daß bei aus Holz bestehenden Holmen diese am Nutengrund reißen. Eine Montage der Stege in Längsrichtung der Holme wäre jedoch zu aufwendig und mühsam.

Es besteht deshalb die Aufgabe, einen Holzträger der eingangs erwähnten Art zu schaffen, bei welchem auch bei noch nicht vollständig abgebundener Verleimung oder nachlassender Klebkraft dennoch eine gute Halterung des Steges in den Nuten der Holme bestehen bleibt.

Die überraschende und den bisherigen Anordnungen widersprechende Lösung besteht darin, daß die Spreiz-Leiste ein separates, unabhängig von Holm Steg einsetzbares innerhalb der Nut oder am Nutengrund verrückbares Teil ist. Wird der Steg mit seinen schlitsförmigen Ausnehmungen in die schwalbenschwanzförmige Nut des Holmes eingepreßt und dabei auf die am Nutengrund anschlagende Spreizleiste aufgeschoben, wird er nicht nur entsprechend schwalbenschwanzförmig verformt, sondern aufgrund der Spreizkräfte und der Verformung gleichzeitig mit der Spreizleiste verklemmt. Treten nun auch bei noch nicht erfolgter oder mangelhafter oder im Laufe der Zeit schwächer gewordener Verleimung Kräfte an dem Träger auf, die dem Steg aus dem Holm herausbewegen möchten, wird dies durch die einer solchen Bewegung sofort folgende Spreizleiste, die nicht am Nutengrund oder innerhalb der Nut unverrückbar festliegt, durch eine Art Selbst-Verklemmung verhindert.

Eine weitere Ausgestaltungsmöglichkeit der Erfindung von erheblicher oder eigener schutzwürdiger Bedeutung kann dabei darin bestehen, daß die Spreizleiste aus anderem insbesondere härterem Werkstoff als der Holm, vorzugsweise aus Hartholz, Kunststoff od. dgl. nicht schwindendem und/oder nicht quellendem Werkstoff besteht. Dies ist bei einer einstückig mit dem Holm hergestellten Spreizleiste nicht möglich, wenn nicht der gesamte Holm aus derart teuerem und aufwendigen Werkstoff bestehen soll. Somit kann also der Holm aus preiswertem und unter Umständen weicherem Werkstoff gefertigt sein und dennoch eine sichere und gute Verklemmung mit der Spreizleiste erzielt werden, ohne daß diese im Laufe der Zeit ihre Eigenschaften und damit ihre die Verleimung gut unterstützende Haltefunktion ändert.

Vor allem bei Kombination der vorerwähnten Maßnahmen kann ein solcher Holzschalungsträger bei seiner Herstellung wesentlich früher aus einer Spannvorrichtung entnommen werden, als ein derartiger Träger, bei welchem die Verleimung zunächst aushärten oder trocknen muß, da die separate Spreizleiste von vorneherein eine genügend gute Haltekraft erzeugt, um auch bei ausgespanntem Träger ein sicheres Abbinden und Aushärten der Verleimung zu erlauben. Somit kann die Fertigung beschleunigt und verbilligt werden.

Besonders zweckmäßig ist es dabei, wenn die Höhe der im Querschnitt keilförmigen Spreizleiste der Tiefe der stirnseitigen Schlitze der Stege und gleichzeitig mindestens der Tiefe der schwalbenschwanzförmigen Nut der Holme entspricht. Dadurch reicht die Spreizleiste über die gesamte Einstecktiefe der Nut, so daß schon geringste Zugkräfte an der engen Eintrittsöffnung der Nut zu einer Selbst-Verklemmung führen. Dies könnte noch verstärkt werden, wenn die keilförmige Spreizleiste sogar etwas höher als die Nut wäre.

Eine weitere Ausgestaltung der Erfindung von eigener schutzwürdiger Bedeutung, die die Verbindung zwischen Steg und Holm verbessert und vereinfacht und die Gefahr eines Aufsprengens des Steges durch die Spreizleiste erheblich vermindert oder sogar ausschaltet, kann darin bestehen, daß die Ränder der Stege wenigstens zwei parallele Schlitze haben und für jeden Schlitz eine Spreizleiste vorgesehen ist, die separat und unbhängig von dem Holm in diesen einsetzbar ist. Die zum Ausfüllen des schwalbenschwanzförmigen Nut-Querschnittes dienende Aufspreizung der Stegränder wird somit auf zwei Schlitze verteilt, so daß jeder Schlitz weniger stark aufgespreizt werden muß, dennoch aber eine entsprechende Querschnittsvergrößerung des Schlitzes und Anpassung an die Nut-Querschnittsform erzielt wird.

Dabei ist es besonders vorteilhaft, wenn jeweils zwei Spreiz-Leisten für zwei einander benachbarten Randschlitze am Übergang von den einander zugewandten Flachseiten zu den in Gebrauchsstellung am Nutengrund der Holme befindlichen Schmalseiten jeweils einen rechten Winkel haben und die außenliegenden Flachseiten keilförmig unter spitzem Winkel schräng geneigt sind. Dadurch ergibt sich eine gezielte Aufspreizung jeweils der äußeren Schichten der den Steg bildenden Platte, während der zwischen den beiden Schlitzen befindliche Bereich dieser Platte ein gleichmäßiges Widerlager über die gesamte Querschnittshöhe der keilförmigen Leiste bildet.

Auch in diesem Falle können die beiden Spreizleisten einer jeden Randverbindung des Steges mit einem Holm aus Hartholz, Kunststoff oder dergleichen bestehen.

Eine gute Anpassung der in der Nut befindlichen Oberflächenbereiche der Stege ergibt sich, wenn die jeweils den Seitenwänden der schwalbenschanzförmigen Nut zugewandten Seiten des/der Spreiz-Leiste(n) der Negativschrägung dieser Nutenwandung entspricht.
Der Steg dieses Holzschalungs- oder Holzträgers kann aus Brettschichtholz bestehen, wobei die Oberflächen der einzelnen Holzschichten parallel zu der Stegoberseite verlaufen und die randseitigen Schlitze für die Spreiz-Leisten sich parallel zu diesen Holzschichten erstrecken können. Dies ergibt eine preiswerte Fertigung der Stege, wobei dennoch ein Aufsprengen der einzelnen Schichten vor allem dann vermieden werden kann, wenn die Spreizkräfte und Spreizbewegungen auf jeweils zwei parallele Schlitze verteilt werden.

Die Spreizungen der Ränder der Stege können dadurch klein gehalten und dennoch die übertragbaren Kräfte groß sein, wenn der Winkel des Querschnittes der schrägen Seitenfläche(n) der keilförmigen Leiste gegenüber der Einsteckrichtung bzw. gegenüber einer Senkrechten auf den Nutengrund so spitz oder klein ist, daß bei einer Zugbelastung des Steges aus der Nut zwischen Leiste und Randschlitz in der sich nach außen verengenden Nut eine selbsttätig zunehmende Klemmkraft besteht. Zwar ergibt sich eine solche Klemmkraft schon durch die Einklemmung der Spreizleiste beim Aufspreizen des bzw. der randseitigen Schlitze der Stege, jedoch könnte bei ungünstigem zu großem Winkel der Schlitzbereich des Steges von einem derartigen Keil wieder abrutschen. Dies kann durch einen entsprechend schlanken Winkel ausgeschlossen werden, wobei dadurch gleichzeitig auch die Spreizkräfte niedrig gehalten werden.

Der Winkel des Querschnittes der schwalbenschwanzförmigen Nut zwischen Nutengrund und Seitenwand ― und somit auch der entsprechende Keilwinkel der Spreiz-Leiste ― kann etwa 80 bis 89°, bevorzugt etwa 84°, 85° oder 86° betragen.

Vor allem bei Kombination der vorbeschriebenen Merkmale und Maßnahmen ergibt sich ein Holzträger, bei welchem schon unmittelbar nach der Verpressung der Stege mit den Holmen aufgrund der separaten Spreizleisten entsprechende Verklemmungen hergestellt sind, so daß eine zusätzlich vorgesehene Verleimung ohne dauernde Einspannung und Verpressung aushärten und abbinden kann. Gegebenenfalls kann sogar auf eine Verleimung vollständig verzichtet werden. Auch eine nachträgliche Verschlechterung der Verbindung durch ein Schwinden der Spreizleiste oder ein Aufquellen, was zu einem Aufsprengen der Nut und damit ebenfalls zu einer Lockerung der Verbindung führen könnte, können dadurch vermieden werden, daß die Spreizleisten separate Teile sind, die entsprechende Werkstoffeigenschaften haben können.

Nachstehend ist die Erfindung mit ihren ihr als wesentlich zugehörenden Einzelheiten anhand der Zeichnung noch näher beschrieben.

Es zeigt in schematisierter Darstellung jeweils im Querschnitt und nur für einen Rand:

- Fig. 1: einen Holm und einen randseitig einmal geschlitzten Steg sowie eine separate Spreizleiste vor dem Zusammenfügen,
- Fig. 2: einen Querschnitt eines erfindungsgemäßen Trägers, bei welchem der geschlitzte Bereich des Steges mit der in den Schlitz eingepreßten Spreizleiste gleichzeitig in die schwalbenschwanzförmige Nut des Holmes eingedrückt ist,
- Fig. 3: eine der Figur 1 entsprechende Darstellung, wobei der Steg zwei parallele randoffene Schlitze hat und zwei sich ergänzende Spreizleisten für jeden dieser Schlitze vorgesehen sind, sowie
- Fig. 4: die Montagestellung des Trägers mit zwei Spreiz-leisten gemäß Figur 3.

Ein jeweils in den Figuren 2 und 4 mit einer Querschnittshälfte dargestellter Holzschalungsträger 1 hat zwei durch einen Steg 2 auf Abstand gehaltene Holme 3, von denen jeweils einer dargestellt ist. Die Holme 3 haben an den einander zugewandten Seiten 3a im Querschnitt jeweils eine etwa schwalbenschwanzförmige Nut 4, die besonders deutlich in den Figuren 1 und 3 erkennbar ist. Der Steg 2 hat an seinen in diese Nuten 4 einführbaren Schmalseiten 2a gemäß Figur 1 und 2 eine, gemäß Figur 3 und 4 zwei schlitzförmige Ausnehmungen 5, die in Gebrauchsstellung im Inneren der schwalbenschwanzförmigen Nuten 4 durch eine beim Einfügen in die Nuten 4 in den Schlitz 5 eindringende, im Querschnitt sich zum inneren des Schlitzes 5 verjüngende Spreiz-Leiste 6 aufspreizbar und dadurch gemäß den Figuren 2 und 4 formschlüsig innerhalb der schwalbenschwanzförmigen Nut 4 festlegbar ist. Man erkennt beim Vergleich der Figur 1 mit Figur 2 bzw. der Figur 3 mit Figur 4 deutlich, daß die Schmalseite 2a des Steges 2 zunächst in ihrer Querschnittsdicke der Weite der Nut 4 an deren Eintritt an der Oberseite 3a des Holmes 3 entspricht, in Gebrauchsstellung dann aber durch die in den Schlitz 5 eingedrückte Spreizleiste 6 eine erheblich vergrößerte Abmessung hat, die die schwalbenschwanzförmige Nut 4 ausfüllt und somit eine formschlüssige Verbindung herstellt. Die Berührbereiche zwischen den Wandungen der Nut 4 der Holme 3 und dem Steg 2 können dabei zusätzlich in nicht näher dargestellter Weise mit Leim abgedichtet und dadurch auch diese Verbindung verbessert sein.

In beiden Ausführungsbeispielen ist nun vorgesehen, daß die Spreizleiste 6 ein separates, unabhängig von Holm 3 und Steg 2 einsetzbares Teil ist. Dies wird besonders deutlich in den Figuren 1 und 3. Dadurch ergibt sich eine Verklemmung dieser Spreizleiste 6 innerhalb der Schlitze 5, so daß bei einer Zugkraft auf den Steg 2 aus dem Holm 3 heraus der gewünschte Widerstand gegen eine Lösung einer solchen Verbindung gegeben ist, während bei einer einstückig mit dem Holm 3 am Nutengrund verbundenen Spreizleiste die beiden beidseits des Schlitzes 5 befindlichen Schenkel des Steges 2 wieder aus dieser Nut herausrutschen könnten.

Darüberhinaus kann auf diese Weise die Spreizleiste 6 aus härterem und wiederstandsfähigerem Werkstoff als der Holm bestehen, z.B. aus Hartholz, Kunststoff oder einem sonstigen nicht schwindendem und/oder nicht quellendem Werkstoff. Somit ergibt sich eine auch über lange Zeit dauerhafte Verbindung, die nicht durch Nässe oder Trockenheit gelockert werden kann, selbst wenn die Verleimung nicht vorhanden oder fehlerhaft wäre oder nachgelassen hätte.

Gemäß den Figuren 2 und 4 entspricht die Höhe der im Querschnitt keilförmigen Spreiz-Leisten 6 der Tiefe der stirnseitigen Schlitze 5 der Stege 2 einerseits und andererseits der Tiefe der schwalbenschwanzförmigen Nuten 4 der Holme 3. Dadurch wird erreicht, daß die Aufspreizung der Ränder der Stege 2 über die gesamte Höhe der Nut verläuft. Gleichzeitig sorgt die enge Einführöffnung der Nut 4 aber auch dafür, daß der Steg 2 durch die keilförmigen Leisten 6 nicht aufgesprengt wird.

Vergleicht man die Ausführungsform gemäß den Figuren 1 und 2 mit der gemäß den Figuren 3 und 4, wird deutlich, daß bei der ersten Ausführungsform noch eine relativ starke Spreizung des geschlitzten Bereiches des Steges 2 in Kauf genommen wird. Eine geringere Verspreizung ergibt sich bei der zweiten Ausführungsform dadurch, daß die Ränder 2a der Stege 2 jeweils zwei parallele Schlitze 5 haben und für jeden Schlitz eine Spreizleiste 6 vorgesehen ist, die wiederum separat und unabhängig von dem Holm 3 in diesen einsetzbar ist. Dabei erkennt man, daß die Schlitze 5 nun eine geringere Stärke benötigen und die beiden Spreizleisten jeweils nur etwa die halbe Querschnittsdicke gegenüber der gemäß Figur 1 und 2 haben müssen, um dennoch vergleichbare Spreizwinkel innerhalb der schwalbenschwanzförmigen Nut zu erlauben. Besonders zweckmäßig ist dies natürlich dann, wenn der Steg 2 seinerseits eine genügend große Querschnittsdicke hat.

Die beiden Spreizleisten 6 für zwei einander benachbarte Randschlitze 5 gemäß dem Ausführungsbeispiel nach den Figuren 3 und 4 haben am Übergang von den einander zugewandten Flachseiten 6a zu den in Gebrauchsstellung am Nutengrund 4a der Holme 3 befindlichen Schmalseiten 6b jeweils einen rechten Winkel; die außenliegenden Flachseiten 6c hingegen sind keilförmig unter spitzem Winkel schräg geneigt. Somit wird der zwischen den beiden Schlitzen 5 befindliche Bereich des Steges 2 als ganzflächige Abstützung über die gesamte Nutenhöhe benutzt und keiner zusätzlichen Verzwängung unterworfen, während die außenseitig der Schlitze 5 befindlichen Stegbereiche gemäß Figur 4 an die Schwalbenschwanz-Form der Nut 4 angepaßt werden, wenn die drei Teile miteinander in Richtung des Pfeiles Pf1 (Figur 1 und 3) verpreßt werden. Wie bereits erwähnt können auch in diesem Falle die beiden Spreizleisten 6 einer jeden Randverbindung eines Steges 2 mit einem Holm 3 aus Hartholz oder Kunststoff od. dgl. bestehen und zu einer dauerhaften formschlüssigen Verbindung führen.

Der Winkel des Querschnittes der schrägen Seitenflächen 6c der keilförmigen Leiste 6 sowohl im Ausführungsbeispiel nach Figur 3 als auch nach Figur 1, der gegenüber der Einsteckrichtung gemäß dem Pfeil Pf1 bzw. gegenüber einer Senkrechten auf den Nutengrund 4a gebildet ist, ist im Aus führungsbeispiel so spritz und klein, daß bei einer Zugbelastung des Steges aus der Nut 4 entgegen dem Pfeil Pf1 zwischen Leiste 6 und Randschlitz 5 in der sich nach außen verengenden Nut 4 eine zunehmende Klemmkraft bildet, so daß also gewissermaßen eine Selbsthemmung oder Selbstklemmung vorliegt. Dazu trägt bei, daß die separate Spreizleiste 6 bei einer solchen Zugbewegung dieser Bewegung folgen könnte da sie nicht mit der Nut und dem Holm fest und einstückig verbunden ist, sondern von dem Schlitz 5 praktisch vollständig umschlossen ist.

Der Steg 2 kann z.B. aus Brettschichtholz bestehen, wobei die Oberflächen der einzelnen Holzschichten parallel zur Stegoberseite verlaufen und die randseitigen Schlitze 5 für die Spreiz-Leisten 6 sich parallel zu diesen Holzschichten erstrecken. Dennoch ist eine Aufsprengung der einzelnen Schichten durch die Leisten 6 nicht zu befürchten, da die Aufspreizung praktisch erst beim Eindrücken in die Nut erfolgt und die an der Oberseite 3a der Holme befindliche Verengung dieser Nut den außenbleibende Teil der Stege 2 zusammendrückt.

Es sei noch erwähnt, daß der Winkel des Querschnittes der schwalbenschwanzförmigen Nut 4 zwischen Nutengrund 4a und Seitenwand etwa 80° bis 89° bevorzugt etwa 84°, 85° oder 86° beträgt. Entsprechend werden in die Nut 4 eindringenden Teile des Steges 2 aufgespreizt, wozu die Spreiz-Leisten 6 zweckmäßigerweise entsprechende Schrägungswinkel haben.

Zusammenfassend ergibt sich also ein Holzträger, bevorzugt ein Holzschalungsträger 1 mit zwei durch einen Steg 2 auf Abstand gehaltenen Holmen 3, wobei die Holme 3 an den einander zugewandten Seiten 3a im Querschnitt etwa schwalbenschwanzförmige Nuten 4 und der Steg an seinen in diese Nuten 4 einführbare Schmalseiten 2a eine oder zwei, gegebenenfalls auch mehr schlitzförmige Ausnehmungen 5 haben, die in Gebrauchsstellung im Inneren der schwalbenschwanzförmigen Nuten 4 durch eine beim Einfügen in die Nuten 4 in den Schlitz 5 eindringende und einpreßbare, im Querschnitt sich zum Inneren des Schlitzes 5 hin, also vom Nutengrund 4a weg verjüngende Leiste 6 aufspreizbar und dadurch formschlüssig innerhalb der schwalbenschwanzförmigen Nut 4 festlegbar ist. Die Berührbereiche zwischen den Nuten 4 der Holme 3 und dem Steg 2 können mit Leim abgedichtet sein. Wesentlich ist, daß die Spreizleiste 6 oder die Spreizleisten 6 jeweils ein separates, unabhängig von Holm 3 und Steg 2 einsetzbares und einpreßbares Teil sind, die somit zu einer Selbst-Verklemmung führen und ungewollte Lösebewegungen auch bei fehlender oder schadhafter Verleimung verhindern.

## Patentansprüche

1. Holz- oder Schalungsträger (1) mit zwei durch einen Steg (2) auf Abstand gehaltenen Holmen (3), wobei die Holme (3) an den einander zugewandten Seiten (3a) im Querschnitt etwa schwalbenschwanzförmige Nuten (4) und der Steg (2) an seinen in diese Nuten (4) einführbaren Schmalseiten (2a) wenigstens eine schlitzförmige Ausnehmung (5) haben, die in Gebrauchsstellung in Inneren der schwalbenschwanzförmigen Nuten (4) durch eine beim Einfügen in die Nuten (4) in den Schlitz (5) eindringende, im Querschnitt sich zum Inneren des Schlitzes (5) hin verjüngende Leiste) (6) od. dgl. aufspreizbar und dadurch formschlüssig innerhalb der schwalbenschwanzförmigen Nut (4) festlegbar ist, wobei vorzugsweise die Berührbereiche zwischen den Nuten der Holme und dem Steg mit Leim oder dergleichen abgedichtet sind, **dadurch** **gekennzeichnet**, daß die Spreizleiste (6) ein separates, unabhängig von Holm (3) und Steg (2) einsetzbares innerhalb der Nut (4) oder am Nutengrund (4a) verrückbares Teil ist.

2. Holzträger nach Anspruch 1, dadurch gekennzeichnet, daß die Spreiz-Leiste (6) aus anderem, insbesondere härterem Werkstoff als der Holm, vorzugsweise aus Hartholz, Kunststoff oder dergleichen nicht schwindendem und/oder nicht quellendem Werkstoff besteht.

3. Holzträger nach Anspruch 1 oder 2, dadurch gekennzeichnet, daß die Höhe der im Querschnitt keilförmigen Spreiz-Leiste (6) der Tiefe der stirnseitigen Schlitze (5) der Stege (2) und gleichzeitig mindestens der Tiefe der schwalbenschwanzförmigen Nut (4) der Holme (3) entspricht.

4. Holz- oder Schalungsträger nach Oberbegriff des Anspruches 1, dadurch gekennzeichnet, daß die Ränder (2a) der Stege (2) wenigstens zwei parallele Schlitze (5) haben und für jeden Schlitz (5) eine Spreiz-Leiste (6) vorgesehen ist, die separat und unabhängig von dem Holm (3) in diesen einsetzbar ist.

5. Holzträger nach Anspruch 4, dadurch gekennzeichnet,daß jeweils zwei Spreiz-Leisten (6) für zwei einander benachbarte Randschlitze (5) am Übergang von den einander zugewandten Flachseiten (6a) zu den in Gebrauchsstellung am Nutengrund (4a) der Holme (3) befindlichen Schmalseiten (6b) jeweils einen rechten Winkel haben und die außenliegenden Flachseiten (6c) keilförmig unter spitzem Winkel schräg geneigt sind.

6. Holzträger nach Anspruch 4 oder 5, dadurch gekennzeichnet, daß die beiden Spreiz-Leisten (6) einer jeden Randverbindung des Steges (2) mit einem Holm (3) aus Hartholz-Kunststoff od. dgl. bestehen.

7. Holzträger nach einem der Ansprüche 1 bis 6, dadurch gekennzeichnet, daß die jeweils den Seitenwänden der schwalbenschwanzförmigen Nut zugewandten Seiten des/der Spreizleiste(n) der Negativschrägung dieser Nutenwandung entspricht.

8. Holzträger nach einem der Ansprüche 1 bis 7, dadurch gekennzeichnet, daß der Steg aus Brettschichtholz besteht, wobei die Oberflächen der einzelnen Holz- schichten parallel zu der Stegoberseite verlaufen und die randseitigen Schlitze für die Spreiz-Leisten sich parallel zu diesen Holzschichten erstrecken.

9. Holzträger nach einem der Ansprüche 1 bis 8, dadurch gekennzeichnet, daß der Winkel des Querschnittes der schrägen Seitenfläche(n) (6c) der keilförmigen Leiste (6) gegenüber der Einsteckrichtung (Pf1) bzw. gegenüber einer senkrechten auf den Nutengrund (4a) so spitz und klein ist, daß bei einer Zugbelastung des Steges (2) aus der Nut (4) zwischen Leiste (6) und Randschlitz (5) in der sich nach außen verengenden Nut (4) eine zunehmende Klemmkraft besteht.

10. Holzträger nach einem der Ansprüche 1 bis 9, dadurch gekennzeichnet, daß der Winkel des Querschnittes der schwalbenschwanzförmigen Nut zwischen Nutengrund und Seitenwand etwa 80° bis 89°, bevorzugt etwa 84°, 85° oder 86° beträgt.

## Claims

1. A wooden girder, coffering or formwork girder (1), having two chords (3) maintained in spaced relationship by a web (2), the chords (3) at the sides (3a) facing each other having grooves (4) approximately dovetailed in cross section, and the web (2) at the narrow cants (2a) thereof insertable into said grooves (4) having at least one slot-shaped recess (5), in the position of use in the interior of the dovetailed grooves (4) said recess (5) being adapted to be spread and thereby to be form-lockingly fixed within the dovetailed grooves (4) by a strip (6) or the like which upon insertion into the grooves (4) penetrates the slot (5), said strip (6) tapering in cross section towards the inside of the slot (5), the contact areas between the grooves of the chords and the web preferably being sealed with glue or the like, **characterized** **in that** the spreading strip (6) is a separate part which is insertable independently of chord (3) and web (2) and is movable within the groove (4) or at the groove base (4a).

2. A wooden girder as claimed in claim 1, characterized in that the spreading strip (6) consists of different material, particularly of harder material than the chord, preferably of hardwood, synthetic material or like non-shrinking and/or non-swelling material.

3. A wooden girder as claimed in claim 1 or claim 2, characterized in that the height of the spreading strip (6) wedge-shaped in cross section corresponds to the depth of the slots (5) in the end faces of the webs (2) and at the same time corresponds at least to the depth of the dovetailed groove (4) of the chords (3).

4. A wooden girder, coffering or formwork girder according to the preamble of claim 1, characterized in that the edges (2a) of the webs (2) have at least two parallel slots (5) and for each slot (5) there is a spreading strip (6) provided which is insertable into the slot separately and independently of the chord (3).

5. A wooden girder as claimed in claim 4, characterized in that in each case two spreading strips (6) for two slots (5) adjacent to one another each have a right angle at the transition from the flat sides (6a) facing each other to the narrow cants (6b) which in the position of use are situated at the groove base (4a) in the chords (3), and the external flat sides (6c) are inclined wedgelike at an acute angle.

6. A wooden girder as claimed in claim 4 or claim 5, characterized in that two spreading strips (6) of each joint between the edge of the web (2) and a chord (3) consist of hardwood, synthetic material or the like.

7. A wooden girder as claimed in any one of claims 1 to 6, characterized in that the sides of the spreading strip(s) in each case facing the side walls of the dovetailed groove correspond to the negative slope of said groove wall.

8. A wooden girder as claimed in any one of claims 1 to 7, characterized in that the web consists of glued laminated wood wherein the surfaces of the individual laminae of wood run parallel to the upper side of the web and the slots for the spreading strips extend parallel to said laminae.

9. A wooden girder as claimed in any one of claims 1 to 8, characterized in that the cross section of the inclined side face(s) (6c) of the wedge-shaped strip (6) is at an angle relative to the direction of insertion (Pf 1) or relative to a perpendicular to the groove base (4a), which angle is so acute and small that when tensile load is applied to the web (2) to draw it from the groove (4) there is an increasing clamping force between strip (6) and slot (5) in the outwardly narrowing groove (4).

10. A wooden girder as claimed in any one of claims 1 to 9, characterized in that the angle of the cross section of the dovetailed groove between groove base and side wall is about 80° to 89°, preferably about 84°, 85° or 86°.

## Revendications

1. Poutrelle en bois ou de coffrage (1) comportant deux membrures (3) maintenues à distance l'une de l'autre par une âme (2), dans laquelle les côtés (3a) dirigés l'un vers l'autre des membrures (3) possèdent des rainures (4) de section droite à peu près en forme de queue d'aronde et l'âme (2) possède, sur ses petits côtés (2a) pouvant être engagés dans ces rainures (4), au moins un évidement (5) en forme de fente, l'âme, à la position d'utilisation où elle est engagée dans les rainures en queue d'aronde, pouvant être écartée par une baguette (6) ou un élément analogue qui pénètre dans la fente (5) lors de l'insertion de l'âme dans les rainures (4) et dont la section droite se rétrécit vers l'intérieur de la fente (5), ce qui permet de fixer l'âme par imbrication de formes dans la rainure (4) en queue d'aronde, les zones de contact entre les rainures des membrures et l'âme étant de préférence étanchées avec de la colle ou analogue, caractérisée en ce que la baguette d'écartement (6) est une pièce séparée, pouvant être mise en place indépendamment de la membrure (3) et de l'âme (2) et qui est déplaçable à l'intérieur de la rainure (4) ou sur le fond (4a) de la rainure.

2. Poutrelle en bois selon la revendication 1, caractérisée en ce que la baguette d'écartement (6) est faite d'un autre matériau, notamment d'un matériau plus dur que celui de la membrure, de préférence de bois dur, de matière plastique ou d'un matériau analogue qui ne se rétrécit et/ou ne gonfle pas.

3. Poutrelle en bois selon la revendication 1 ou 2, caractérisée en ce que la hauteur de la baguette d'écartement (6), ayant en section droite la forme d'un coin, correspond à la profondeur des fentes (5) formées dans la tranche de l'âme (2) et, en même temps, à au moins la profondeur de la rainure (4) en queue d'aronde des membrures (3).

4. Poutrelle en bois ou de coffrage selon le préambule de la revendication 1, caractérisée en ce que les bords (20) de l'âme (2) possèdent au moins deux fentes (5) parallèles et qu'une baguette d'écartement (6) est prévue pour chaque fente (5), baguette qui peut être mise en place séparément et indépendamment de la membrure (3) dans celle-ci.

5. Poutrelle en bois selon la revendication 4, caractérisée en ce que chaque fois deux baguettes d'écartement (6) pour deux fentes (5) voisines d'un bord de l'âme, ont chacune un angle droit à la transition entre les grands côtés (6a) dirigés l'un vers l'autre et les petits côtés (6b) situés en position d'utilisation sur le fond (4a) de la rainure de la membrure (3), tandis que les grands côtés (6c) situés à l'extérieur des baguettes sont inclinés sous un angle aigu à la façon de coins.

6. Poutrelle en bois selon la revendication 4 ou 5, caractérisée en ce que les deux baguettes d'écartement (6) de chaque assemblage d'un bord de l'âme (2) et d'une membrure (3) sont en bois dur-matière plastique ou analogue.

7. Poutrelle en bois selon une des revendications 1 à 6, caractérisée en ce que les grands côtés de la ou des baguettes d'écartement dirigés vers les parois latérales de la rainure en queue d'aronde possèdent une inclinaison correspondant à l'inclinaison négative ou rentrante de la paroi de rainure concernée.

8. Poutrelle en bois selon une des revendications 1 à 7, caractérisée en ce que l'âme est en bois lamellé, les surfaces des différentes couches de bois étant parallèles au côté supérieur de l'âme et les fentes pratiquées dans les bords de l'âme pour les baguettes d'écartement s'étendant parallèlement à ces couches de bois.

9. Poutrelle en bois selon une des revendications 1 à 8, caractérisée en ce que l'angle formé en section droite entre la ou les faces latérales obliques (6c) de la baguette (6) en forme de coin et la direction d'insertion (PF1), ou la normale au fond (4a) de la rainure, est si aigu et petit que lorsque l'âme (2) est soumise à une contrainte de traction tendant à la faire sortir de la rainure (4), une force de serrage augmentant s'établit entre la baguette (6) et la fente (5) du bord de l'âme dans la rainure (4) se rétrécissant vers l'extérieur.

10. Poutrelle selon une des revendications 1 à 9, caractérisée en ce que l'angle formé en section droite de la rainure en queue d'aronde entre le fond et la paroi latérale de la rainure est d'environ 80° à 89°, de préférence d'environ 84°, 85° ou 86°.
